# EUROPÄISCHE PATENTSCHRIFT

(11) **EP 3 061 568 B1**
(45) Veröffentlichungstag und Bekanntmachung des Hinweises auf die Patenterteilung: **12.04.2017**
(21) Anmeldenummer: 15156685.8
(22) Anmeldetag: 26.02.2015
(51) Int. Cl.: B25B 5/12, B25B 5/16

(54) **SPANNVORRICHTUNG ZUM SPANNEN VON WERKSTÜCKEN UNTERSCHIEDLICHER STÄRKE**
CLAMPING DEVICE FOR CLAMPING WORKPIECES OF VARIABLE THICKNESS
DISPOSITIF DE SERRAGE POUR DES PIÈCES DE DIFFÉRENTES ÉPAISSEURS

(43) Veröffentlichungstag der Anmeldung: 31.08.2016
(73) Patentinhaber: UNIVER S.p.A., 20128 Milano (IT)
(72) Erfinder: Raimondi, Stefano, 20090 Milano (IT)
(74) Vertreter: Quermann, Helmut

(56) Entgegenhaltungen:
- EP-A1- 1 350 591
- EP-A1- 1 702 719
- EP-A1- 2 177 320
- EP-A1- 2 626 174
- US-A1- 2012 074 633

## Beschreibung

Die Erfindung betrifft eine Spannvorrichtung zum Spannen von Werkstücken bei unterschiedlicher Spannstärke der Spannvorrichtung, mit einem Gehäuse, einem um eine gehäusefeste Achse schwenkbaren zweiarmigen Hebel, wobei der eine Hebelarm des Hebels schwenkbar mit einem im Gehäuse verschiebbar gelagerten Spannelement verbunden ist und der andere Hebelarm des Hebels schwenkbar mit einer Stange im Bereich eines Endes der Stange verbunden ist und die Stange im Bereich des anderen Endes schwenkbar mit einem Stellteil verbunden ist, wobei das Stellteil mittels eines Aktuators der Spannvorrichtung verfahrbar ist, wobei die Stange und der mit dieser verbundene Hebelarm einen Kniehebelmechanismus bilden, der sich bei gespanntem Werkstück in einer Stellung befindet, in der, ohne Einwirkung des Aktuators, ein Öffnen der Spannvorrichtung verhindert ist, wobei eine Federeinrichtung im Gehäuse gelagert ist, die einen nachgiebigen Anschlag für das Stellteil beim Spannen des Werkstücks entsprechend dessen Stärke bildet.

Bei einer solchen Spannvorrichtung handelt es sich beispielsweise um einen Unterbauspanner. Bei diesem tritt das Spannelement durch eine Öffnung einer Wand des Gehäuses hervor, um Bleche zu spannen. Das dem Spannen dienende Ende des Spannelements ist insbesondere hakenförmig ausgebildet. Bei geöffnetem Unterbauspanner ist das hakenförmige Ende des Spannelements weiter aus dem Gehäuse ausgefahren, während das Spannelement, zum Spannen des Werkstücks, stärker in das Gehäuse eingefahren ist, womit der hakenförmige Bereich des Spannelements das Werkstück zwischen sich und dem Gehäuse klemmt.

In der Praxis sind Anwendungsfälle zu verzeichnen, bei denen mittels der Spannvorrichtung unterschiedlich starke Werkstücke zu spannen sind, bei denen es sich insbesondere um Bleche unterschiedlicher Stärke handelt. So muss die Spannvorrichtung beispielsweise geeignet sein, sowohl ein Blech mit einer Stärke von 1 mm, als auch Bleche mit einer Stärke von 2 mm, 3 mm oder größeren Blechstärken spannen zu können. Hierbei ist es von besonderem Vorteil, wenn das Spannen von Werkstücken unterschiedlicher Stärke ohne extern vorzunehmenden Eingriff in die Spannvorrichtung, somit Verstellen der Spannvorrichtung durch einen Bediener erfolgen kann.

Eine Spannvorrichtung, die diese Anforderungen erfüllt und die die Merkmale der eingangs genannten Art aufweist, ist aus der EP 2 626 174 A1 bekannt. Bei dieser Spannvorrichtung ist die Federeinrichtung, die den nachgiebigen Anschlag für das Stellteil beim Spannen des Werkstücks entsprechend dessen Stärke bildet, als Gasfeder ausgebildet. Ein Kolben der Gasfeder ist verschiebbar in einem stationären Gasfedergehäuse gelagert. Hierbei kontaktiert der Kolben stirnseitig eine Rolle, die in einer Achse drehbar gelagert ist, wobei diese Achse in einem Langloch des Stellteils gelagert ist. Somit kann beim Spannen des Werkstücks, entsprechend der Stärke des Werkstücks, die Rolle eine variable Position einnehmen, und auch der Kolben an dem die Rolle anliegt, sodass auf diese Art und Weise entsprechend der jeweiligen Stärke des zu spannenden Werkstücks eine Verlagerung des Anschlags für das Stellteil bewerkstelligt werden kann.

Aus der DE 10 2013 009 925 A1 ist eine weitere Spannvorrichtung zum Spannen von Werkstücken bei unterschiedlicher Spannstärke der Spannvorrichtung, somit zum Spannen von Werkstücken unterschiedlicher Spannstärke bekannt. Hierbei ist unmittelbar im Kraftfluss von einem Aktuator zu einem zweiarmigen Hebel, der ein Spannelement aufnimmt, ein Federelement angeordnet, das im Bereich beider Enden schwenkbar gelagert ist. Dieses Federelement kann sich je nach Stärke des zu spannenden Werkstücks und damit in das Federelement eingeleiteter Kräfte unterschiedlich aufweiten.

Weitere Spannvorrichtungen zum Spannen von Werkstücken sind in der DE 2003 13 040 U1 und EP 1 702 719 A1 beschrieben. Diese sind allerdings nicht zum Spannen von Werkstücken bei unterschiedlicher Spannstärke der Spannvorrichtung vorgesehen. Es lassen sich mit diesen Spannvorrichtungen zumindest keine Werkstücke spannen, deren Dicke ein Vielfaches einer Ausgangsstärke beträgt.

Ferner offenbart die EP 2 177 320 A1 eine Spannvorrichtung, bei der zwecks Ausüben einer konstanten Klemmkraft eines Spannarms auf ein zu klemmendes Werkstück bei unterschiedlichen Winkelstellungen eines Verbindungsstabs einer Kniehebelspannvorrichtung sich der Verbindungsstab an einer gebogenen Oberfläche einer Führungsscheibe abstützt. Vorzugweise ist bei dieser Spannvorrichtung ein eine Feder aufweisendes internes Anschlagmittel vorgesehen, wobei der Verbindungsstab entgegen der Federkraft
des Anschlagmittels bewegbar, ist bis dieses an einer Anschlagsoberfläche anliegt, wodurch die Bewegung des Verbindungsstabs und somit die Bewegung des Klemmarms beschränkt wird.

Aufgabe der vorliegenden Erfindung ist es, eine gegenüber der Spannvorrichtung der eingangs genannten Art modifizierte Spannvorrichtung zu schaffen, die baulich besonders einfach gestaltet ist, aber dennoch das Spannen von Werkstücken unterschiedlicher Stärke gestattet.

Gelöst wird die Aufgabe durch eine Spannvorrichtung, die gemäß den Merkmalen des Patentanspruchs 1 ausgebildet ist.

Bei der Spannvorrichtung ist erfindungsgemäß vorgesehen, dass die Federeinrichtung eine geteilte Federaufnahme mit auf relativ zueinander bewegbare Aufnahmeteile der Federaufnahme einwirkenden mechanischen Federn aufweist. Hierbei sind Mittel zum Verbinden der beiden Aufnahmeteile unter Einwirkung der Federn vorgesehen. Beim Spannen des Werkstücks stützt sich das eine Aufnahmeteil am Gehäuse ab und es wirkt das andere Aufnahmeteil auf das Stellteil ein.

Bei der erfindungsgemäßen Spannvorrichtung ist die Federeinrichtung sehr kompakt gebaut und mit einer geringen Anzahl ausschließlich mechanisch wirkender Bestandteile versehen. Die Federeinrichtung ist im Wesentlichen durch die zwei Aufnahmeteile und die Federn gebildet, wobei die Mittel zum Verbinden der beiden Aufnahmeteile sicherstellen, dass diese unter Einwirkung der mechanischen Federn bis zu einem bestimmten Maß auseinandergedrückt werden können. Wird das Werkzeug nicht gespannt und befindet sich der Aktuator in einer dieser Stellung des Spannelements entsprechenden Stellung, ist das Stellteil aus dem Wirkbereich der Federeinrichtung verfahren. Hierbei halten die Mittel zum Verbinden der beiden Aufnahmeteile das andere Aufnahmeteil zurück. Beim Spannen des Werkstücks, somit wenn der Aktuator das Stellteil wieder verfährt, wird das Stellteil in den Bereich der Federeinrichtung zurückverfahren und es stützt sich das Stellteil bei Erreichen und Überschreiten der Kniehebelposition am nachgiebigen Anschlag, somit an der nachgiebigen Federeinrichtung ab. Die Federeinrichtung wird unterschiedlich stark zusammengedrückt, je nach Stärke des zu spannenden Werkstücks. Bei einem relativ dünnen Werkstück werden die mechanischen Federn nur geringfügig zusammengedrückt, während bei einem Werkstück größerer Stärke die mechanischen Federn stärker zusammengedrückt werden.

Die Deformation der mechanischen Federn ist von den Maßen des jeweiligen Federelements begrenzt bzw. kontrolliert, um eine Irreversibilität der Bewegung zu garantieren, als auch um die Spannkraft des Spannelements, insbesondere des Hakens einzustellen. Je steifer die mechanischen Federn sind, desto größer ist die Spannkraft des Spannelements bzw. des Hakens.

Insbesondere ist die Federeinrichtung innerhalb des Gehäuses der Spannvorrichtung angeordnet. Die Anordnung innerhalb des Gehäuses lässt sich insbesondere dann besonders einfach verwirklichen, wenn im Verhältnis kleinere Spannstärken mittels der Spannvorrichtung zu beherrschen sind, beispielsweise Spannstärken von Werkstücken, die im Bereich von 1 mm bis 3 mm liegen. Bei größeren Spannstärken der Werkstücke, beispielsweise bei Spannstärken, die von 1 mm bis 7 mm reichen, wird in aller Regel die Federeinrichtung größere Abmessungen aufweisen, sodass in diesem Fall es als vorteilhaft angesehen wird, wenn die Federeinrichtung außerhalb des Gehäuses der Spannvorrichtung angeordnet ist.

Gemäß einer bevorzugten Weiterbildung der Erfindung ist vorgesehen, dass die mechanischen Federn als Tellerfedern ausgebildet sind, insbesondere ein Tellerfederpaket bilden. Bei dieser Ausbildung sind die mechanischen Federn kompakt angeordnet, benötigen somit bei Übertragung recht großer Federkräfte nur geringen Platz. Außerdem können diese Federn besonders günstig innerhalb der Aufnahmeteile der Federaufnahme platziert werden.

Besonders vorteilhaft ist es, wenn die Mittel zum Verbinden der beiden Aufnahmeteile eine Schraube aufweisen, wobei die Schraube einen Durchgang in einer der Aufnahmeteile durchsetzt und in eine Gewindebohrung des anderen Aufnahmeteils eingeschraubt ist. Demzufolge werden die beiden Aufnahmeteile durch eine einfache Schraubenverbindung gehalten, die sicherstellt, dass sich die beiden Aufnahmeteile unter Einwirkung der mechanischen Federn nur um ein definiertes Maß voneinander weg bewegen können, andererseits die Aufnahmeteile aufeinander zu bewegt werden können, bei Komprimierung der mechanischen Federn und Relativbewegung der Schraube zu dem Aufnahmeteil, das den Durchgang aufweist. Auf diese Art und Weise kann die Federeinrichtung als Einheit gehandhabt werden, somit als Einheit vormontiert und im Gehäuse positioniert werden.

Es ist insbesondere vorgesehen, dass die Federeinrichtung im Gehäuse gehalten ist. Dies kann durch eine einfache Pressverbindung erfolgen, dahingehend, dass das stationäre Aufnahmeteil der Federaufnahme in das Gehäuse eingepresst ist, oder aber durch ein Befestigen der Federeinrichtung im Gehäuse mittels hierfür vorgesehener Befestigungsmittel.

Vorzugsweise ist in der geöffneten Stellung der Spannvorrichtung das Stellteil außer Einwirkung durch die Federn, wobei die Aufnahmeteile der Federaufnahme in Abstand zueinander mittels der Mittel zum Verbinden der beiden Aufnahmeteile gehalten werden, bezogen auf die Zustellung der beiden Aufnahmeteile zueinander. Befindet sich die Spannvorrichtung in deren Nicht-Spannstellung, hat der Aktuator das Stellteil aus dem Weg der Federeinrichtung bewegt, wobei hierbei durch die Mittel zum Verbinden der beiden Aufnahmeteile sichergestellt ist, dass das bewegliche Aufnahmeteil sich nur um ein definiertes Maß von dem stationären Aufnahmeteil weg bewegen kann. Wird zum Spannen des Werkstücks der Aktuator wieder betätigt, verfährt das Stellteil in den Bereich der Federeinrichtung und wirkt beim Spannen des Werkstücks mit dem beweglichen Aufnahmeteil der Federeinrichtung zusammen.

Unter diesem Aspekt ist insbesondere vorgesehen, dass in der Spannstellung der Spannvorrichtung, bei einem gespannten Werkstück relativ geringer Stärke, die beiden Aufnahmeteile der Federeinrichtung in relativ großem Abstand zueinander angeordnet sind, bezogen auf deren Zustellrichtung. Des Weiteren ist vorgesehen, dass in der Spannstellung der Spannvorrichtung, bei einem gespannten Werkstück relativ großer Stärke, die beiden Aufnahmeteile der Federeinrichtung maximal aufeinander zugestellt sind. Diese maximale Zustellung der beiden Aufnahmeteile kann durchaus dazu führen, dass sich die beiden Aufnahmeteile kontaktieren.

Baulich besonders einfach ist die Federeinrichtung gestaltet und auch besonders einfach zu montieren, wenn die Schraube einen Durchgang im Tellerfederpaket durchsetzt. Hierdurch sind die einzelnen Tellerfedern positioniert und es werden überdies über die Schraube im Zusammenwirken mit dem Tellerfederpaket im Wesentlichen symmetrische Kräfte in die beiden Aufnahmeteile der Federeinrichtung eingeleitet, wenn das bewegliche Aufnahmeteil nicht mittels des Stellteils beaufschlagt wird.

Vorteilhaft ist es, wenn das Tellerfederpaket außen durch eines der Aufnahmeteile der Federaufnahme und innen durch das andere Aufnahmeteil der Federaufnahme axial geführt ist.

Gemäß einer besonderen Weiterbildung der Erfindung ist vorgesehen, dass das Stellteil mit einer um eine Achse drehbaren Rolle versehen ist. Die Achse dieser Rolle ist parallel zur Achse der Gelenkverbindung von Stellteil und Stange angeordnet. Die Rolle kontaktiert beim Spannen die Federeinrichtung. Diese Kontaktierung ist vorzugsweise bereits beim Herbeiführen der endgültigen Spannstellung zu verzeichnen und selbstverständlich dann, wenn das Werkstück gespannt ist.

Die drehbare Rolle ist insbesondere definiert im Stellteil gelagert, somit deren Achse nicht bezüglich eines Langlochs im Stellteil verlagerbar.

Die Rolle kontaktiert vorzugsweise eine Abrollfläche des dieser zugeordneten Aufnahmeteils der Federaufnahme. Bei unveränderlicher Lagerachse der Rolle im Stellteil ist somit sichergestellt, dass die Rolle aufgrund der gekrümmten Rollenoberfläche optimal auf die Abrollfläche des Aufnahmeteils beim Verfahren des Stellteils mittels des Aktuators rollen kann und dann mit zunehmendem Verfahren stärker auf das der Rolle zugeordnete Aufnahmeteil und damit die Federeinrichtung einwirkt.

Es wird als besonders vorteilhaft angesehen, wenn die Abrollfläche parallel zur Achse der Rolle und im Wesentlichen parallel zur Verfahrrichtung des Aktuators angeordnet ist.

Weitere Merkmale der Erfindung sind in den Unteransprüchen, der Beschreibung der Figuren sowie in den Figuren selbst dargestellt, wobei bemerkt wird, dass alle Einzelmerkmale und alle Kombinationen von Einzelmerkmalen erfindungswesentlich sind.

In den Figuren ist die Erfindung anhand eines Ausführungsbeispiels einer Spannvorrichtung veranschaulicht, ohne auf das beschriebene Ausführungsbeispiel beschränkt zu sein.

Es zeigt:
- Fig. 1: eine Seitenansicht der erfindungsgemäßen Spannvorrichtung, die als Unterbauspanner ausgebildet ist, veranschaulicht für den Zustand des Spannens eines Bleches mit einer Stärke von 1 mm,
- Fig. 2: einen Schnitt durch die Anordnung gemäß Fig. 1 gemäß der Linie II-II,
- Fig. 3: eine Ansicht der Anordnung gemäß Fig. 1, allerdings bei demontiertem Gehäuseteil im Bereich der Spannkinematik, zur Verdeutlichung deren Aufbau,
- Fig. 4: den in Fig. 3 umrandete Bereich A, betreffend die Kinematik der Spannvorrichtung in vergrößerter Darstellung,
- Fig. 5 und 6: den Darstellungen der Fig. 3 und 4 entsprechende Darstellungen, allerdings für den Zustand des Spannens zweier Bleche mit jeweils einer Blechstärke von 1 mm, somit einer Spannstärke von 2 mm,
- Fig. 7 und 8: den Darstellungen der Fig. 3 und 4 entsprechende Darstellungen, allerdings für den Zustand des Spannens dreier Bleche mit jeweils einer Blechstärke von 1 mm, somit einer Spannstärke von 3 mm,
- Fig. 9: eine Ansicht der Spannvorrichtung gemäß Fig. 5, allerdings bei geöffneter Spannvorrichtung, somit auch ohne Blech.

Bei der nachfolgenden Beschreibung wird zunächst auf die Darstellung der Fig. 1 bis 3 Bezug genommen:
Veranschaulicht ist eine Spannvorrichtung 1 zum Spannen von Werkstücken, insbesondere zum Spannen von Blechen. Die Spannvorrichtung 1 ist als Unterbauspanner ausgebildet.

Die Spannvorrichtung weist ein Gehäuse 2 und einen um eine gehäusefeste Achse 3 schwenkbaren zweiarmen Hebel 4 auf. Der eine Hebelarm 5 des Hebels 4 ist schwenkbar mit einem im Gehäuse 2 verschiebbar gelagerten Spannelement 6 verbunden. Die Schwenkung erfolgt um die Achse 7, im Bereich der der Hebelarm 5 und das Spannelement 6 miteinander verbunden sind. Das Spannelement 6 weist einen innerhalb des Gehäuses 2 angeordneten Führungsabschnitt 8 mit Führungsnuten 9 auf, die Lagerbolzen 10 durchsetzen. An den Führungsabschnitt 8 grenzt ein Spannhaken 11 des Spannelements 6 an, der durch eine stirnseitige Öffnung im Gehäuse 2 herausgeführt ist und dem Spannen eines Werkstücks 12, bei dem es sich um ein Blech handelt, zwischen dem Spannhaken 11 und dem Gehäuse 2, konkret einer mit dem Gehäuse 2 verbundenen Auflage 13 dient.

Der andere Hebelarm 14 des Hebels 4 ist schwenkbar mit einer Stange 15 im Bereich eines Endes der Stange 15 verbunden. Hierbei durchsetzt eine Achse 16 den Hebelarm 14 und die Stange 15. Im Bereich des anderen Endes ist die Stange 15 schwenkbar mit einem Stellteil 17 verbunden. Eine Achse 18 verbindet die Stange 15 schwenkbar mit dem Stellteil 17. Das Stellteil 17 ist als abgewinkeltes Bauteil gestaltet, wobei ein im Wesentlichen horizontal angeordneter Schenkel des Stellteils 17 endseitig die Achse 18 aufnimmt und ein im Wesentlichen vertikal angeordneter, nach unten gerichteter Abschnitt des Stellteils 17 im Bereich seines unteren Endes eine Achse 19 aufnimmt, in der eine im Wesentlichen vertikal hin und her verfahrbare Kolbenstange 20 eines Aktuators 21 schwenkbar gelagert ist. Bei dem Aktuator 21 handelt es sich insbesondere um einen elektrisch oder pneumatisch betriebenen Stellantrieb, der in einem Gehäuse 22, das mit dem Gehäuse 2 verbunden ist, untergebracht ist.

Die Achsen 16 und 19 sind parallel zueinander angeordnet. Parallel zu diesen ist eine Rolle 23 im Eckbereich des Stellteils 17 gelagert. Die Achse der Rolle 23 ist mit der Bezugsziffer 24 bezeichnet. Das Stellteil 17 ist demnach mittels der Kolbenstange 20 des Aktuators 21 verfahrbar.

Die Stange 15 und der mit dieser verbundene Hebelarm 14 bilden einen Kniehebelmechanismus 25, der sich bei gespanntem Werkstück 12 in einer Stellung befindet, in der, ohne Einwirkung des Aktuators 21, ein Öffnen der Spannvorrichtung 1 verhindert ist.

Das Gehäuse 2 weist zwei Gehäuseteile 26, 27 auf. In diesen ist, auf der der Stange 15 abgewandten Seite des Stellteils 17, eine Federeinrichtung 28 gelagert, die einen nachgiebigen Anschlag für das Stellteil 17 und somit für die Rolle 23 beim Spannen des Werkstücks 12 entsprechend dessen Stärke bildet.

Diese Federeinrichtung 28 weist eine geteilte Federaufnahme 29 mit auf relativ zueinander bewegliche Aufnahmeteile 30, 31 der Federaufnahme 29 einwirkende mechanische Federn 32 auf. Diese mechanischen Federn 32 sind als Tellerfedern ausgebildet, die ein Tellerfederpaket 33 bilden. Es sind als Schraube ausgebildete Mittel 34 zum Verbinden der beiden Aufnahmeteile 30, 31 unter Einwirkung der Federn 32 vorgesehen. Beim Spannen des Werkstücks 12 stützt sich das eine Aufnahmeteil 31 am Gehäuse 2 ab und es wirkt das andere Aufnahmeteil 30 auf die Rolle 23 ein. Konkret kontaktiert die Rolle 23 beim Spannen eine Abrollfläche 35 des Aufnahmeteils 30. Diese Abrollfläche 35 ist parallel zur Achse 24 der Rolle 23 und im Wesentlichen parallel zur Verfahrrichtung 36 der Kolbenstange 20 des Aktuators 21 angeordnet. Gehalten ist die Federeinrichtung 28, indem deren Aufnahmeteil 31 in eine Aufnahme 37 des Gehäuses 2 eingepresst ist.

Im Detail ist die Federeinrichtung 28 derart gestaltet, dass die Schraube 34 einen Durchgang 38 im Aufnahmeteil 31 durchsetzt und die Schraube 34 in eine Gewindebohrung 39 des Aufnahmeteils 30 eingeschraubt ist. Die Schraube 34 durchsetzt die ringförmig ausgebildeten, jeweils identischen Innen- und Außendurchmesser aufweisenden Federn 32 des Tellerfederpakets 33. Das Tellerfederpaket 33 wird außen durch das Aufnahmeteil 31, ggf. auch durch das Aufnahmeteil 30 geführt, ferner wird das Tellerfederpaket innen durch das Aufnahmeteil 30, dort den Ansatz der die Gewindebohrung 39 aufweist, geführt. Bei relativ entspanntem Tellerfederpaket 33 ist ein relativ breiter Ringspalt 40 zwischen den beiden Aufnahmeteilen 30 und 31 im Bereich deren Stirnflächen gebildet, wobei sich die Stärke des Ringspalts 40 mit zunehmender Kompression des Tellerfederpakets 33 reduziert, bis der Ringspalt 40 geschlossen ist und somit das Aufnahmeteil 30 das Aufnahmeteil 31 stirnseitig kontaktiert.

Nachstehend wird die Funktionsweise der Spannvorrichtung beschrieben:
Die Fig. 9 zeigt die Spannvorrichtung in deren Nicht-Spannstellung, somit bei maximal ausgefahrenem Spannelement 6, damit maximal vom Gehäuse 2 beabstandet angeordnetem Spannhaken 11. Hierbei ist das Spannelement 6 derart positioniert, dass die gehäusefesten Lagerbolzen 10 die Führungsnuten 9 des Spannelements 6 im Bereich deren unteren Enden kontaktieren. Der Hebel 4 nimmt hierbei eine Schwenkstellung ein, die dazu führt, dass die mit diesem verbundene Stange 15 nahezu gestreckt bezüglich des Hebelarms 14 des Hebels 4 angeordnet ist. Aufgrund dieser kinematischen Beziehung befindet sich das Stellteil 17 in einer maximal entfernten Stellung vom Spannelement 6, die der eingefahrenen Stellung der Kolbenstange 20 des Aktuators 21 entspricht. Durch Einfahren der Kolbenstange 20 des Aktuators 21 wird somit diese Funktionsstellung gemäß Fig. 9 erreicht. In dieser Stellung liegt die Rolle 23 gerade noch im Bereich deren Scheitel an der Abrollfläche 35 des Aufnahmeteils 30 im Bereich dessen unteren Endes an.

Ausgehend von dieser Position wird, zum Spannen des Werkstücks bzw. Blechs 12 der Aktuator 21 betätigt und dessen Kolbenstange 20 ausgefahren. Demzufolge rollt die Rolle 23 auf der Abrollfläche 35 ab, bis in die in den Fig. 3 und 4 veranschaulichte Endposition. Hierbei, somit während des Spannens des Werkstücks 12, wird der Hebel 4 aufgrund dessen Verbindung über die Stange 15 mit dem Stellteil 17 im Uhrzeigersinn geschwenkt, in die Übertotpunktstellung. In dieser Stellung verbleibt der Kniehebelmechanismus 25 auch dann, wenn über den Aktuator 21 aktiv keine Kraft auf das Stellteil 17 ausgeübt wird. Diese Übertotpunktstellung wird somit erst dann aufgehoben, wenn durch die Aktivierung des Aktuators 21 die Kolbenstange 20 wieder eingefahren wird.

Die Fig. 3 und 4 veranschaulichen, dass sich bei dem Spannen eines Werkstücks bzw. Blechs 12, das beispielsweise eine Stärke von 1 mm aufweist, das Spannelement 6 eine solche Position einnimmt, dass deren Führungsnuten 9 in deren oberen Endbereich die gehäusefesten Lagerbolzen 10 kontaktieren. Beim Spannen dieses dünnen Werkstücks erfolgt keine oder nur eine geringe Kompression des Tellerfederpakets 33 infolge der Einwirkung der Rolle 23 auf das Aufnahmeteil 30.

Ist hingegen ein Werkstück größerer Dicke zu spannen, veranschaulicht in den Fig. 5 und 6 durch das Spannen zweier Bleche von jeweils 1 mm Stärke, führt dies dazu, dass die Übertotpunktstellung des Kniehebelmechanismus 25 bereits erreicht wird, bevor die oberen Enden der Führungsnuten 9 des Spannelements 6 die gehäusefesten Lagerbolzen 10 kontaktieren. Diese abweichende Position führt dazu, dass das Stellteil 17, bezogen auf die Anordnung gemäß der Fig. 5 und 6, geringfügig horizontal in Richtung der Federeinrichtung 28 verschoben wird, und demzufolge die Rolle 23 über das Aufnahmeteil 30 das Tellerfederpaket 33 etwas stärker zusammendrückt. Es erfolgt somit eine Lagerverschiebung der das Gegenlager bildenden Federeinrichtung 28. Dieser Zustand beim Klemmen einer Gesamtwerkstückstärke von 2 mm ist anschaulich der Fig. 6 zu entnehmen. Dort ist gezeigt, dass der Ringspalt 40 eine entsprechend geringere Stärke aufweist und die Schraube 34 im Bereich deren Kopfs nicht mehr axial am Aufnahmeteil 31 anliegt.

Ist, wie der Darstellung der Fig. 7 und 8 zu entnehmen ist, ein noch stärkeres Werkstück zu spannen, vorliegend drei Bleche 12 mit einer Stärke von jeweils 1 mm, demnach eine Gesamtstärke von 3 mm zu spannen, führt dies dazu, dass sich der Kniehebelmechanismus 25 zwar immer noch in seiner Übertotpunktstellung befindet, allerdings das Stellteil 17 weiter gegen den nachgiebigen Anschlag verschoben ist, mit der Konsequenz, dass das Tellerfederpaket 33 weiter komprimiert ist. Insbesondere der Darstellung der Fig. 8 ist zu entnehmen, dass der Ringspalt 40 zwischen den beiden Aufnahmeteilen 30, 31 geschlossen ist und die Schraube 34 noch weiter bezüglich des Aufnahmeteils 31 axial verschoben ist.

Zum Lösen des Spannhakens 11 wird die Spannvorrichtung, ausgehend von der jeweiligen Spannstellung gemäß Fig. 4, Fig. 6 oder Fig. 8, in die NichtSpannstellung gemäß Fig. 9 überführt. Somit wird durch Betätigung des Aktuators 21 die Kolbenstange 20 wieder eingefahren und es rollt die Rolle 23 an der Abrollfläche 35 ab, wobei, aufgrund der Überführung des Kniehebelmechanismus 25 aus der Übertotpunktstellung, nunmehr sich die Federeinrichtung 28 entspannen kann.

### Bezugszeichenliste

- 1: Spannvorrichtung
- 2: Gehäuse
- 3: Achse
- 4: Hebel
- 5: Hebelarm
- 6: Spannelement
- 7: Achse
- 8: Führungsabschnitt
- 9: Führungsnut
- 10: Lagerbolzen
- 11: Spannhaken
- 12: Werkstück/Blech
- 13: Auflage
- 14: Hebelarm
- 15: Stange
- 16: Achse
- 17: Stellteil
- 18: Achse
- 19: Achse
- 20: Kolbenstange
- 21: Aktuator
- 22: Gehäuse
- 23: Rolle
- 24: Achse
- 25: Kniehebelmechanismus
- 26: Gehäuseteil
- 27: Gehäuseteil
- 28: Federeinrichtung
- 29: Federaufnahme
- 30: Aufnahmeteil
- 31: Aufnahmeteil
- 32: Feder
- 33: Tellerfederpaket
- 34: Mittel/Schraube
- 35: Abrollfläche
- 36: Verfahrrichtung
- 37: Aufnahme
- 38: Durchgang
- 39: Gewindebohrung
- 40: Ringspalt

## Patentansprüche

1. Spannvorrichtung (1) zum Spannen von Werkstücken (12) bei unterschiedlicher Spannstärke der Spannvorrichtung (1), mit einem Gehäuse (2), einem um eine gehäusefeste Achse (3) schwenkbaren zweiarmigen Hebel (4), wobei der eine Hebelarm (5) des Hebels (4) schwenkbar mit einem im Gehäuse (2) verschiebbar gelagerten Spannelement (6) verbunden ist und der andere Hebelarm (14) des Hebels (4) schwenkbar mit einer Stange (15) im Bereich eines Endes der Stange (15) verbunden ist und die Stange (15) im Bereich des anderen Endes schwenkbar mit einem Stellteil (17) verbunden ist, wobei das Stellteil (17) mittels eines Aktuators (21) der Spannvorrichtung (1) verfahrbar ist, wobei die Stange (15) und der mit dieser verbundene Hebelarm (14) einen Kniehebelmechanismus (25) bilden, der sich bei gespanntem Werkstück (12) in einer Stellung befindet, in der, ohne Einwirkung des Aktuators (21), ein Öffnen der Spannvorrichtung (1) verhindert ist, wobei eine Federeinrichtung (28) im Gehäuse (2) gelagert ist, die einen nachgiebigen Anschlag für das Stellteil (17) beim Spannen des Werkstücks (12) entsprechend dessen Stärke bildet, **dadurch gekennzeichnet, dass** die Federeinrichtung (28) eine geteilte Federaufnahme (29) mit auf relativ zueinander bewegliche Aufnahmeteile (30, 31) der Federaufnahme (29) einwirkenden mechanischen Federn (32) aufweist, wobei Mittel (34) zum Verbinden der beiden Aufnahmeteile (30, 31) vorgesehen sind, wobei sich beim Spannen des Werkstücks (12) das eine Aufnahmeteil (31) am Gehäuse (2) abstützt und das andere Aufnahmeteil (30) auf das Stellteil (17) einwirkt.

2. Spannvorrichtung nach Anspruch 1, **dadurch gekennzeichnet, dass** die mechanischen Federn (32) als Tellerfedern ausgebildet sind, insbesondere ein Tellerfederpaket (33) bilden.

3. Spannvorrichtung nach Anspruch 1 oder 2, **dadurch gekennzeichnet, dass** die Mittel (34) zum Verbinden der beiden Aufnahmeteile (30, 31) eine Schraube (34) aufweisen, wobei die Schraube (34) einen Durchgang (38) in einem Aufnahmeteil (31) der Aufnahmeteile (30, 31) durchsetzt und in eine Gewindebohrung (39) des anderen Aufnahmeteils (30) eingeschraubt ist.

4. Spannvorrichtung nach einem der Ansprüche 1 bis 3, **dadurch gekennzeichnet, dass** in der geöffneten Stellung der Spannvorrichtung (1) das Stellteil (17) außer Einwirkung durch die Federn (32) ist, wobei die Aufnahmeteile (30, 31) der Federaufnahme (29) in Abstand zueinander mittels der Mittel (34) zum Verbinden der beiden Aufnahmeteile (30, 31) gehalten werden, bezogen auf die Zustellrichtung der beiden Aufnahmeteile (30, 31) zueinander.

5. Spannvorrichtung nach Anspruch 4, **dadurch gekennzeichnet, dass** in der Spannstellung der Spannvorrichtung (1), bei einem gespannten Werkstück (12) relativ geringer Stärke, die beiden Aufnahmeteile (30, 31) der Federeinrichtung (28) in relativ großem Abstand zueinander angeordnet sind, bezogen auf deren Zustellrichtung.

6. Spannvorrichtung nach Anspruch 5, **dadurch gekennzeichnet, dass** in der Spannstellung der Spannvorrichtung (1), bei einem gespannten Werkstück (12) relativ großer Stärke, die beiden Aufnahmeteile (30, 31) der Federeinrichtung (28) maximal aufeinander zugestellt sind und sich kontaktieren.

7. Spannvorrichtung nach einem der Ansprüche 3 bis 6, **dadurch gekennzeichnet, dass** die Schraube (34) einen Durchgang im Tellerfederpaket (33) durchsetzt.

8. Spannvorrichtung nach einem der Ansprüche 3 bis 7, **dadurch gekennzeichnet, dass** das Tellerfederpaket (33) außen durch mindestens eines der Aufnahmeteile (30, 31), insbesondere durch das stationäre Aufnahmeteil (31), und innen durch das bewegliche Aufnahmeteil (30) axial geführt ist.

9. Spannvorrichtung nach einem der Ansprüche 1 bis 8, **dadurch gekennzeichnet, dass** das sich am Gehäuse (2) abstützende Aufnahmeteil (31) im Gehäuse (2) gehalten ist.

10. Spannvorrichtung nach einem der Ansprüche 1 bis 9, **dadurch gekennzeichnet, dass** das Stellteil (17) mit einer um eine Achse (24) drehbaren Rolle (23) versehen ist, wobei die Achse (24) dieser Rolle (23) parallel zur Achse (18) der Gelenkverbindung von Stellteil (17) und Stange (15) angeordnet ist, sowie die Rolle (23) beim Spannen die Federeinrichtung (28) kontaktiert.

11. Spannvorrichtung nach Anspruch 10, **dadurch gekennzeichnet, dass** die Rolle (23) eine Abrollfläche (35) des dieser zugeordneten Aufnahmeteils (30) der Federeinrichtung (28) kontaktiert.

12. Spannvorrichtung nach Anspruch 11, **dadurch gekennzeichnet, dass** die Abrollfläche (35) parallel zur Achse (24) der Rolle (23) und im Wesentlichen parallel zur Verfahrrichtung eines Stellmittels (20) des Aktuators (21) angeordnet ist.

13. Spannvorrichtung nach einem der Ansprüche 1 bis 12, **dadurch gekennzeichnet, dass** die Federeinrichtung (28) innerhalb des Gehäuses (2) der Spannvorrichtung (1) angeordnet ist.

14. Spannvorrichtung nach einem der Ansprüche 1 bis 12, **dadurch gekennzeichnet, dass** die Federeinrichtung außerhalb des Gehäuses (2) der Spannvorrichtung (1) angeordnet ist.

## Claims

1. Clamping apparatus (1) for clamping workpieces (12) with different clamping strength of the clamping apparatus (1), having a housing (2), a two-arm lever (4) that is pivotable about a pin (3) secured to the housing, wherein one lever arm (5) of the lever (4) is connected in a pivotable manner to a clamping element (6) mounted in a displaceable manner in the housing (2) and the other lever arm (14) of the lever (4) is connected in a pivotable manner to a rod (15) in the region of one end of the rod (15) and the rod (15) is connected in a pivotable manner to an actuating part (17) in the region of the other end, wherein the actuating part (17) is movable by means of an actuator (21) of the clamping apparatus (1), wherein the rod (15) and the lever arm (14) connected thereto form a toggle-lever mechanism (25) which, with a workpiece (12) clamped in place, is in a position in which the clamping apparatus (1) is prevented from opening without any action by the actuator (21), wherein a spring device (28) is mounted in the housing (2), said spring device (28) forming a resilient stop for the actuating part (17) when the workpiece (12) is clamped, depending on the thickness thereof, **characterized in that** the spring device (28) has a divided spring receptacle (29) with mechanical springs (32) that act on receptacle parts (30, 31), movable relative to one another, of the spring receptacle (29), wherein means (34) for connecting the two receptacle parts (30, 31) are provided, wherein, when the workpiece (12) is clamped, one receptacle part (31) is supported on the housing (2) and the other receptacle part (30) acts on the actuating part (17).

2. Clamping apparatus according to Claim 1, **characterized in that** the mechanical springs (32) are in the form of disc springs, and in particular form a disc spring assembly (33).

3. Clamping apparatus according to Claim 1 or 2, **characterized in that** the means (34) for connecting the two receptacle parts (30, 31) have a screw (34), wherein the screw (34) passes through a passage (38) in one receptacle part (31) of the receptacle parts (30, 31) and is screwed into a threaded bore (39) in the other receptacle part (30).

4. Clamping apparatus according to one of Claims 1 to 3, **characterized in that**, in the open position of the clamping apparatus (1), the actuating part (17) is not acted upon by the springs (32), wherein the receptacle parts (30, 31) of the spring receptacle (29) are kept spaced apart from one another by means of the means (34) for connecting the two receptacle parts (30, 31), with respect to the advancing direction of the two receptacle parts (30, 31) with respect to one another.

5. Clamping apparatus according to Claim 4, **characterized in that**, in the clamping position of the clamping apparatus (1), with a workpiece (12) with a relatively small thickness clamped in place, the two receptacle parts (30, 31) of the spring device (28) are arranged at a relatively large spacing apart from one another, with respect to the advancing direction thereof.

6. Clamping apparatus according to Claim 5, **characterized in that**, in the clamping position of the clamping apparatus (1), with a workpiece (12) with a relatively large thickness clamped in place, the two receptacle parts (30, 31) of the spring device (28) are in a state advanced towards one another to the maximum and are in contact with one another.

7. Clamping apparatus according to one of Claims 3 to 6, **characterized in that** the screw (34) passes through a passage in the disc spring assembly (33).

8. Clamping apparatus according to one of Claims 3 to 7, **characterized in that** the disc spring assembly (33) is axially guided on the outside by at least one of the receptacle parts (30, 31), in particular by the stationary receptacle part (31), and on the inside by the movable receptacle part (30).

9. Clamping apparatus according to one of Claims 1 to 8, **characterized in that** the receptacle part (31) supported on the housing (2) is held in the housing (2).

10. Clamping apparatus according to one of Claims 1 to 9, **characterized in that** the actuating part (17) is provided a roller (23) that is rotatable about a pin (24), wherein the pin (24) of said roller (23) is arranged parallel to the pin (18) of the articulated joint of the actuating part (17) and rod (15), and the roller (23) comes into contact with the spring device (28) during clamping.

11. Clamping apparatus according to Claim 10, **characterized in that** the roller (23) comes into contact with a rolling surface (35) of the receptacle part (30), assigned thereto, of the spring device (28).

12. Clamping apparatus according to Claim 11, **characterized in that** the rolling surface (35) is arranged parallel to the pin (24) of the roller (23) and substantially parallel to the direction of movement of an actuating means (20) of the actuator (21).

13. Clamping apparatus according to one of Claims 1 to 12, **characterized in that** the spring device (28) is arranged inside the housing (2) of the clamping apparatus (1).

14. Clamping apparatus according to one of Claims 1 to 12, **characterized in that** the spring device is arranged outside the housing (2) of the clamping apparatus (1).

## Revendications

1. Dispositif de serrage (1) pour serrer des pièces (12) avec des épaisseurs de serrage différentes du dispositif de serrage (1), comprenant un boîtier (2), un levier (4) à deux bras pouvant pivoter autour d'un axe fixé au boîtier (3), l'un des bras de levier (5) du levier (4) étant connecté de manière pivotante à un élément de serrage (6) supporté de manière déplaçable dans le boîtier (2) et l'autre bras de levier (14) du levier (4) étant connecté de manière pivotante à une barre (15) dans la région d'une extrémité de la barre (15) et la barre (15) étant connectée dans la région de l'autre extrémité de manière pivotante à une partie de réglage (17), la partie de réglage (17) pouvant être déplacée au moyen d'un actionneur (21) du dispositif de serrage (1), la barre (15) et le bras de levier (14) connecté à celle-ci constituant un mécanisme à genouillère (25) qui, lorsque la pièce (12) est serrée, se trouve dans une position dans laquelle, sans action de l'actionneur (21), une ouverture du dispositif de serrage (1) est empêchée, un dispositif de ressort (28) étant supporté dans le boîtier (2), lequel forme une butée flexible pour la partie de réglage (17) lors du serrage de la pièce (12) en fonction de son épaisseur, **caractérisé en ce que** le dispositif de ressort (28) présente un logement de ressort divisé (29) avec des ressorts mécaniques (32) agissant sur des parties de réception mobiles les unes par rapport aux autres (30, 31) du logement de ressort (29), des moyens (34) pour raccorder les deux parties de réception (30, 31) étant prévus, l'une des parties de réception (31) s'appuyant sur le boîtier (2) lors du serrage de la pièce (12) et l'autre partie de réception (30) agissant sur la partie de réglage (17).

2. Dispositif de serrage selon la revendication 1, **caractérisé en ce que** les ressorts mécaniques (32) sont réalisés sous forme de ressorts à disques, en particulier forment un paquet de ressorts à disques (33).

3. Dispositif de serrage selon la revendication 1 ou 2, **caractérisé en ce que** les moyens (34) pour connecter les deux parties de réception (30, 31) présentent une vis (34), la vis (34) traversant un passage (38) dans une partie de réception (31) des parties de réception (30, 31) et étant vissée dans un alésage fileté (39) de l'autre partie de réception (30).

4. Dispositif de serrage selon l'une quelconque des revendications 1 à 3, **caractérisé en ce que** dans la position ouverte du dispositif de serrage (1), la partie de réglage (17) n'est pas influencée par les ressorts (32), les parties de réception (30, 31) du logement de ressort (29) étant retenues à distance l'une de l'autre par le biais des moyens (34) pour la connexion des deux parties de réception (30, 31) par rapport à la direction de d'avance des deux parties de réception (30, 31) l'une vers l'autre.

5. Dispositif de serrage selon la revendication 4, **caractérisé en ce que** dans la position de serrage du dispositif de serrage (1), lorsqu'une pièce (12) de relativement faible épaisseur est serrée, les deux parties de réception (30, 31) du dispositif de ressort (28) sont disposées à une relativement grande distance l'une de l'autre par rapport à leur direction d'avance.

6. Dispositif de serrage selon la revendication 5, **caractérisé en ce que** dans la position de serrage du dispositif de serrage (1), lorsqu'une pièce (12) de relativement grande épaisseur est serrée, les deux parties de réception (30, 31) du dispositif de ressort (28) sont avancées au maximum l'une vers l'autre et viennent en contact.

7. Dispositif de serrage selon l'une quelconque des revendications 3 à 6, **caractérisé en ce que** la vis (34) traverse un passage dans le paquet de ressorts à disques (33).

8. Dispositif de serrage selon l'une quelconque des revendications 3 à 7, **caractérisé en ce que** le paquet de ressorts à disques (33) est guidé axialement à l'extérieur par au moins l'une des parties de réception (30, 31), en particulier par la partie de réception stationnaire (31), et à l'intérieur par la partie de réception mobile (30).

9. Dispositif de serrage selon l'une quelconque des revendications 1 à 8, **caractérisé en ce que** la partie de réception (31) s'appuyant sur le boîtier (2) est retenue dans le boîtier (2).

10. Dispositif de serrage selon l'une quelconque des revendications 1 à 9, **caractérisé en ce que** la partie de réglage (17) est pourvue d'un rouleau (23) pouvant tourner autour d'un axe (24), l'axe (24) de ce rouleau (23) étant disposé parallèlement à l'axe (18) de la connexion articulée entre la partie de réglage (17) et la barre (15), et le rouleau (23) venant en contact lors du serrage avec le dispositif de ressort (28).

11. Dispositif de serrage selon la revendication 10, **caractérisé en ce que** le rouleau (23) vient en contact avec une surface de roulement (35) de la partie de réception (30) du dispositif de ressort (28) associée à celui-ci.

12. Dispositif de serrage selon la revendication 11, **caractérisé en ce que** la surface de roulement (35) est disposée parallèlement à l'axe (24) du rouleau (23) et essentiellement parallèlement à la direction de déplacement d'un moyen de commande (20) de l'actionneur (21).

13. Dispositif de serrage selon l'une quelconque des revendications 1 à 12, **caractérisé en ce que** le dispositif de ressort (28) est disposé à l'intérieur du boîtier (2) du dispositif de serrage (1).

14. Dispositif de serrage selon l'une quelconque des revendications 1 à 12, **caractérisé en ce que** le dispositif de ressort est disposé à l'extérieur du boîtier (2) du dispositif de serrage (1).
